# FASCICULE DE BREVET EUROPEEN

(11) **EP 3 993 916 B1**
(45) Date de publication et mention de la délivrance du brevet: **22.07.2026**
(21) Numéro de dépôt: 20735008.3
(22) Date de dépôt: 03.07.2020
(51) Int. Cl.: B07C 5/34

(54) **DISPOSITIF DE TRI D'UN CONTENEUR, INSTALLATION ET PROCÉDÉ ASSOCIÉS**
VORRICHTUNG ZUM SORTIEREN EINES BEHÄLTERS, ENTSPRECHENDE EINRICHTUNG UND ENTSPRECHENDES VERFAHREN
DEVICE FOR SORTING A CONTAINER, ACCORDING INSTALLATION AND METHOD

(30) Priorité: 03.07.2019 FR 1907390
(43) Date de publication de la demande: 11.05.2022
(73) Titulaire: Wid Group, 27300 Bernay (FR)
(72) Inventeur: MONGRENIER, Alexandre, Jean, Antoine, 27500 Manneville-Sur-Risle (FR); SUDRE, Benoit, Eric, 33200 Bordeaux (FR)
(74) Mandataire: Lavoix
(86) Numéro de dépôt international: PCT/EP2020/068882
(87) Numéro de publication internationale: WO 2021/001554

(56) Documents cités:
- EP-A1- 0 029 614
- EP-B1- 0 029 614
- WO-A1-2018/099986
- WO-A1-2018/141772
- WO-A2-2011/029991
- DE-A1- 102010 062 830
- NL-A- 7 707 169
- US-A- 3 386 579
- US-A- 4 691 231
- US-A1- 2004 133 484

## Description

La présente invention concerne un dispositif de tri d'un conteneur. L'invention se rapporte également à une installation de tri comprenant un tel dispositif de tri. L'invention se rapporte aussi à un procédé de tri d'un conteneur.

L'invention concerne le domaine de la logistique de conteneurs.

De tels conteneurs sont, par exemple, des bouteilles de vin.

Lorsqu'un consommateur acquiert une bouteille de vin, la bouteille de vin a effectué un parcours long depuis la récolte jusqu'à la livraison au consommateur.

Dans un tel cas, le parcours suivi par la bouteille de vin implique une pluralité d'acteurs parmi lesquels un producteur, un distributeur et un revendeur, le consommateur achetant au revendeur.

Chez chacun de ces acteurs, de multiples opérations sont effectuées.

Pour le producteur de vin, la fabrication du vin se fait via sept étapes principales.

Dans une première étape, la récolte des raisins ou vendanges est mise en œuvre. Il convient de récolter les raisins au moment opportun, la détermination de ce moment demandant un grand savoir-faire. Selon les cas, la récolte est réalisée à la main ou avec des moissonneuses. Lors de la récolte, des grappes de raisin sont triées, notamment pour éliminer les fruits non adaptés.

Lors d'une deuxième étape, un broyage et un pressage ont lieu. L'étape de broyage et de pressage sont usuellement mises en œuvre de manière automatique pour obtenir un jus.

La troisième étape est la fermentation usuellement mise en œuvre dans une enceinte de fermentation. Le jus subit une transformation chimique, la fermentation alcoolique, pendant laquelle le glucose devient de l'éthanol.

L'étape suivante est la clarification visant à éliminer tous les déchets et résidus du vin. La clarification est mise en œuvre par un filtre ou par collage.

La sixième étape consiste à embouteiller le vin. La mise en bouteille du vin se réalise après la phase d'élevage. Lors de cette étape d'embouteillage, les bouteilles sont stérilisées. Il est ensuite utilisé une rinceuse pour laver les bouteilles vides, puis une tireuse pour remplir les bouteilles de vin et enfin une boucheuse pour mettre un bouchon sur le goulot des bouteilles. L'étape d'embouteillage comporte également un capsulage de surbouchage et un étiquetage.

La septième étape est la mise en caisse du vin.

Les caisses de vin sont ensuite stockées puis envoyées chez le distributeur. Ces opérations sont des opérations usuelles de logistique. Les mêmes types d'opérations ont lieu chez le distributeur et le revendeur.

Or, il est souhaitable que la cadence de l'ensemble des étapes et opérations précitées soit accélérée du fait de la demande croissante pour le vin, et ce sans réduction de qualité.

Un tel souhait se heurte au fait que l'ensemble des étapes et opérations précédemment décrites sont parfaitement maîtrisées et automatisées, de sorte que l'augmentation de la cadence passe par une optimisation de chaque étape et opération et, en particulier, de l'étape de la mise en caisse du vin. En effet, au cours de l'étape de mise en caisse, il est souhaitable de contrôler de manière maîtrisée et optimale la commande du distributeur ou du revendeur.

Le document US-A-4 691 231 décrit un procédé et un appareil d'inspection des parois latérales de conteneurs sur un convoyeur à déplacement continu comprennent l'enregistrement instantané d'images angulaires supérieures et inférieures des bouteilles au fur et à mesure de leur passage. Les données des images sont stockées sous forme de données numériques indiquant la nuance de gris de chaque pixel dans une matrice de pixels, laquelle matrice est examinée pour détecter les contours puis divisée en fenêtres d'inspection en fonction des contours détectés. Les fenêtres sont soumises à des critères distincts selon qu'il s'agit de zones généralement éraflées ou de zones non éraflées. L'apparition de pixels dans au moins trois gammes de gris reflétant le verre clair, le verre opaque et le verre rayé, ainsi que la corrélation de ces occurrences entre les vues angulairement espacées et les vues supérieures et inférieures, est traitée pour détecter les défauts. Une mémoire stocke une indication d'état dans une file d'attente représentant l'acceptabilité des bouteilles examinées, qui sont ensuite séparées par un mécanisme de rejet en aval.

Il est aussi connu du document EP-A-0 029 614 un dispositif permettant de dévier latéralement certains objets sélectionnés en fonction d'une caractéristique (par exemple, B. bouteilles) d'une première trajectoire de mouvement à une deuxième trajectoire de mouvement. Le dispositif divulgué comporte plusieurs dispositifs de déviation disposés côte à côte, qui sont stationnaires dans la direction du mouvement des objets à dévier. Les dispositifs de déviation peuvent prendre la forme de buses à gaz, de buses d'aspiration ou de dispositifs pour générer des champs électriques ou magnétiques et dévier progressivement les objets à dévier sur la deuxième trajectoire de mouvement. Les dispositifs de déviation s'activent en fonction de la position des objets à dévier. Cela permet à l'appareil de fonctionner de manière fiable et à grande vitesse, même avec des objets très proches les uns des autres dans l'espace et dans le temps.

Il existe donc un besoin pour un dispositif logistique permettant, avec une mise en œuvre aisée, une augmentation de la capacité à délivrer les produits contenus dans les conteneurs et permettant un contrôle accéléré des commandes de conteneurs.

A cet effet, l'invention porte sur un dispositif de tri d'une bouteille selon la revendication 1.

Suivant des modes de réalisation particulier, le dispositif de tri comprend une ou plusieurs des caractéristiques des revendications 2 à 6, prise(s) isolément ou suivant toute combinaison techniquement possibles.

L'invention porte aussi sur une installation de tri d'une bouteille selon la revendication 7.

L'invention concerne également un procédé de tri d'une bouteille selon la revendication 8.

D'autres caractéristiques et avantages de l'invention apparaîtront à la lecture de la description qui suit de modes de réalisation de l'invention, donnée à titre d'exemple uniquement et en référence aux dessins qui sont :
- figure 1, une vue en perspective d'une installation de tri d'un conteneur comprenant un dispositif de tri comportant un bras dans une première position,
- figure 2, une vue schématique de dessus d'une partie de l'installation de la figure 1, dans laquelle un bras du dispositif de tri présente une première position,
- figure 3, une vue schématique de dessus d'une partie de l'installation de la figure 1, dans laquelle un bras du dispositif de tri présente une deuxième position,
- figure 4, une vue du bras dans une deuxième position distincte de celle de la figure 3,
- figure 5, une vue du bras dans une deuxième position distincte de celle de la figure 4,
- figure 6, une vue du bras dans une deuxième position distincte de celle de la figure 5,
- figure 7, une vue schématique d'un autre exemple de bras dans une première position
- figure 8, une vue schématique du bras de la figure 7 dans une deuxième position,
- figure 9, une vue schématique du bras de la figure 7 dans une deuxième position distincte de celle de la figure 8, et
- figure 10, une vue schématique du bras de la figure 7 dans une deuxième position distincte de celle de la figure 9.

Une installation 10 de tri d'un conteneur est représentée sur la figure 1. L'installation 10 de tri est destinée à trier une pluralité de conteneurs 12.

Les conteneurs 12 à trier sont par exemple des conteneurs 12 faisant partie d'une commande de conteneurs et qui sont destinés à être triés. Par exemple, les conteneurs sont aussi destinés à être comptabilisés.

Par ailleurs, dans la présente description, il est défini une direction longitudinale. La direction longitudinale est représentée par l'axe X et nommée dans la suite de la description « direction longitudinale X ».

Il est aussi défini une direction transversale perpendiculaire à la direction longitudinale X. La direction transversale est représentée par un axe Y et nommée dans la suite de la description « direction transversale Y ». Une dimension d'un élément de l'installation 10 mesurée selon la direction transversale Y est nommée « largeur ».

Il est aussi défini une direction verticale perpendiculaire à la direction longitudinale X et à la direction transversale Y. La direction verticale est représentée par un axe Z et nommée dans la suite de la description « direction verticale Z ». En outre, dans la présente description, il est entendu qu'un élément A est située au-dessous d'un élément B, lorsque l'élément A, présente une altitude moins importante que l'élément B, selon la direction verticale Z.

Chaque conteneur 12 est par exemple, une bouteille 12.

Chaque bouteille 12 contient une substance liquide. Selon l'exemple proposé, la substance liquide est du vin. Plus généralement, la substance liquide est de l'alcool.

Selon une autre variante, la substance liquide est du spiritueux.

Selon un autre mode de réalisation, la bouteille 12 est une bouteille de parfum. Dans une telle situation, la bouteille 12 est parfois dénommée flacon.

Comme visible sur la figure 1, la bouteille 12 comporte un fût 14, une étiquette 16, une capsule de surbouchage 18 et une puce électronique 20.

Le fût 14 est la partie principale et la plus large de la bouteille 12. Le fût est parfois désigné par l'expression « corps ».

La puce électronique 20 est nommée « puce 20 » dans la suite de la description.

La puce 20 est visible et positionnée sur le fût 14, par exemple au-dessus de l'étiquette 16.

La puce 20 est collée par un adhésif sur le fût 14.

En variante, la puce 20 est présente sur un autre endroit que le fût 14 de la bouteille 12.

Encore en variante, la puce 20 est invisible. Dans ce cas la puce 20 est positionnée sous l'étiquette 16, sous une contre-étiquette (non visible sur les figures) de la bouteille 12 ou sous la capsule de surbouchage 18.

Dans la suite, une puce 20 correspond à tout dispositif électronique (circuit intégré) permettant de stocker au moins une information et de communiquer avec un autre dispositif selon un protocole de communication sans contact. Autrement dit, la puce 20 est un premier moyen de télécommunication sans fil.

La puce 20 comprend un microprocesseur (non représenté sur les figures) associé à une antenne (non représentée sur les figures) permettant l'échange de signaux. Le microprocesseur comporte aussi une mémoire propre à mémoriser des informations.

La puce 20 est ainsi associée à des informations que la mémoire du microprocesseur mémorise.

La puce 20 mémorise dans sa mémoire au moins une donnée relative à la bouteille 12.

A titre d'illustration, la donnée relative à la bouteille 12 est une donnée d'identification de la bouteille 12.

Par exemple, la donnée d'identification de la bouteille 12 comprend un identifiant de la bouteille 12, des informations relatives au site de production, le millésime du contenu de la bouteille 12, l'identifiant du producteur, la nature du contenu de la bouteille 12 c'est-à-dire si le contenu est un vin rouge, un vin blanc, un champagne, un whisky, etc, le nom du profil de la bouteille 12, des données de date et heure d'embouteillage, des données de date et heure de sortie de production, à la cuve dont provient le vin contenu dans la bouteille 12, une donnée d'identification du bouchonnier, le numéro de lot dont fait partie la bouteille 12 et/ou des informations relatives à la centilisation de la bouteille 12, c'est-à-dire la quantité de vin que la bouteille 12 contient.

Par exemple, la puce 20 est une puce RFID (de l'anglais «radio frequency identification» signifiant en français «identification radiofréquence»).

La puce 20 est apte à communiquer selon le protocole de communication RFID, conforme au standard ISO15693. La portée de la communication est comprise, par exemple, entre 10 cm et 10 mètres (m). Ce protocole de communication peut aussi être qualifié de protocole de communication appelé « UHF ». L'acronyme « UHF » renvoie à la terminologie française d'ultra haute fréquence. Dans un tel protocole, la puce 20 est apte à émettre ou recevoir un signal ayant une fréquence comprise entre 300 MHz et 3 000 MHz.

En variante, la puce 20 est apte à communiquer selon un protocole de communication RFID HF. L'acronyme « HF » renvoie à la terminologie française d'haute fréquence. Dans un tel protocole de communication, la puce 20 est apte à émettre ou à recevoir un signal ayant une fréquence comprise entre 3 MHz et 30 MHz. En outre, dans un tel protocole, la distance de lecture de la puce 20 est inférieure à 20 cm.

Selon un cas particulier, la puce 20 est propre à fonctionner selon deux gammes de fréquences distinctes. En ce sens, la puce 20 peut être qualifiée de puce 20 bi-fréquences. La puce 20 est alors adaptée pour communiquer selon deux gammes de fréquences distinctes. Dans ce cas, la puce 20 est adaptée pour communiquer selon le protocole de communication HF et/ou le protocole de communication UHF.

En raison de normes internationales, chaque puce 20 dispose d'un identifiant unique formant une donnée relative à la puce 20. Ainsi, deux puces 20 ne peuvent pas avoir le même identifiant. Cet identifiant est mémorisé dans la mémoire de la puce 20, par exemple, lors de la création de la puce 20.

Pour donner un ordre de grandeur, la puce 20 est un rectangle de 35 millimètres (mm) de longueur par 20 mm de largeur. Néanmoins, la puce 20 n'est pas limitée à cette géométrie et peut avoir des dimensions et des formes variables (carré, rectangulaire, rond,...).

L'installation 10 comporte un convoyeur 22 et un dispositif de tri 24 d'une bouteille 12.

Le convoyeur 22 est configuré pour entraîner les bouteilles 12 à trier.

Le convoyeur 22 comprend une bande transporteuse 26, une première voie 28 et au moins une deuxième voie 30.

Dans le cas d'espèce, la bande transporteuse 26 comprend une pluralité de lamelles articulées les unes aux autres.

La bande transporteuse 26 est configurée pour entraîner les bouteilles 12 selon une vitesse constante, dite vitesse d'entraînement des bouteilles 12 et, selon une direction d'entraînement, notée T, parallèle à la direction longitudinale X.

La bande transporteuse 26 comprend un brin aller 32 et un brin retour 34.

Le brin aller 32 est mobile selon la direction d'entraînement T.

Le brin retour 34 est mobile selon une direction opposée à la direction de d'entraînement T et situé au-dessous du brin aller 32.

La première voie 28 correspond au brin aller 32 de la bande transporteuse 26. La première voie 28 est donc propre à entraîner les bouteilles 12 selon la direction d'entraînement T à la vitesse d'entraînement.

La première voie 28 s'étend dans un plan parallèle au plan X Y défini par la direction longitudinale X et la direction transversale Y, et appelé dans la suite « plan de la première voie 28 ».

La deuxième voie 30 est distincte de la première voie 28.

La deuxième voie 30 est un embranchement de la première voie 28. En particulier, la deuxième voie 30 est perpendiculaire à la première voie 28.

La deuxième voie 30 présente un fond 36 et au moins trois parois latérales 38 de retenue des bouteilles 12.

Le fond 36 affleure le brin aller 32 de la bande transporteuse 26.

Les parois latérales 38 de retenue s'étendent en saillie du fond 36.

Le dispositif de tri 24 est configuré pour trier une pluralité de bouteilles 12.

Le dispositif de tri 24 comprend un support 40, un détecteur de bouteilles 42, une unité d'habillage 44, un lecteur de puce 46, un bras 48, une unité d'entraînement 50 du bras 48, un calculateur 52, une unité d'affichage 54, une interface d'interaction homme machine (IHM) et un indicateur visuel 56.

Pour des raisons de commodité de description, le dispositif de tri 24 est décrit, dans la suite, en relation à une seule bouteille 12.

Le support 40 présente une forme parallélépipédique.

Le support 40 est agencé au moins en partie sous le convoyeur 22. Le support 40 supporte au moins en partie les autres éléments du dispositif de tri 24.

Le détecteur 42 est configuré pour détecter la présence de la bouteille 12 sur le convoyeur 22.

L'unité d'habillage 44 est configurée pour déposer la puce 20 sur la bouteille 12.

L'unité d'habillage 44 comprend une pluralité de supports 58 et des organes d'application de la puce 20 sur la bouteille 12.

Les puces 20 sont initialement collées de manière détachable sur des bandes 60 fournies sous forme de rouleaux.

La pluralité de support 58 est configurée pour supporter et guider les bandes 60 vers les organes d'application.

Les organes d'application comprennent au moins trois cylindres rotatifs 62 et 64.

Parmi les trois cylindres rotatifs, deux premiers cylindres rotatifs 62, dits « cylindres de positionnement 62 », sont propres à positionner la bouteille 12 dans une position dans laquelle la bouteille 12 est positionnée de manière à recevoir la puce 20. Les cylindres de positionnement 62 sont mobiles en rotation autour de la direction verticale Z.

Le troisième cylindre rotatif 64, dit « cylindre d'application 64 », est configuré pour appliquer la puce 20 sur le fût 14 de la bouteille 12. Le cylindre d'application 64 est également mobile en rotation autour de la direction verticale Z.

Dans le présent exemple de réalisation, le lecteur de puce 46 est propre à fonctionner selon un protocole de communication adapté pour écrire des données relatives à la bouteille 12 dans la mémoire de la puce 20 et lire les données mémorisée dans la mémoire de la puce 20.

Le protocole de communication comprend au moins l'un des protocoles parmi le protocole de communication RFID UHF et le protocole de communication RFID HF.

Le lecteur de puce 46 présente un mode de fonctionnement actif dans lequel le lecteur de puce 46 est apte à écrire et/ou lire les données mémorisées dans la mémoire de la puce 20 et un mode de fonctionnement inactif dans lequel le lecteur 46 n'est pas apte à écrire et/ou lire les données mémorisées dans la mémoire de la puce 20.

Par exemple, le lecteur de puce 46 est connecté au détecteur de présence 42.

Le détecteur de présence 42 est apte à commander le lecteur de puce 46 dans le mode de fonctionnement actif ou dans le mode de fonctionnement inactif en fonction de la présence ou l'absence d'une bouteille 12 sur le convoyeur 22.

Le bras 48 comprend au moins une tige 66 (visible de manière schématique sur les figures 3 à 6) et présente une extrémité distale 68.

Le bras 48 comporte, dans le présent exemple, deux tiges 66 mobiles en translation selon la direction transversale Y, c'est-à-dire perpendiculairement à la direction d'entraînement T.

Chaque extrémité d'une tige 66 est pourvue d'un élément de contact avec la bouteille 12.

L'extrémité distale 68 du bras 48 est formée par les deux éléments de contact et est destinée à être en contact avec la bouteille 12.

Le bras 48 est mobile entre une première position P1 et au moins une deuxième position de guidage P2.

La première position P1 et l'au moins une deuxième position P2 sont détaillées en référence aux figures 2 à 6. Ces figures sont des représentation schématiques d'une partie de l'installation 10, dans laquelle l'extrémité distale 68 du bras 48 est simplifiée et est représentée par un rond.

Comme montré sur la figure 2, dans la première position P1, le bras 48 est à l'écart de la première voie 28.

Autrement dit, dans la première position P1, l'extrémité distale 68 du bras 48 et les tiges 66 sont à l'écart de la première voie 28.

Il est entendu par à l'écart de la première voie 28 que le bras 48 autorise l'entraînement des bouteilles 12 sur la première voie 28 et n'est pas susceptible d'entrer en contact avec le bras 48.

Dans le cas d'espèce, lorsque le bras 48 est à l'écart de la première voie 28, la projection orthogonale du bras 48 dans le plan de la première voie 28 est située à l'extérieur de la première voie 28.

Le bras 48 est configuré pour présenter une pluralité de deuxièmes positions P2 de guidage, appelées dans la suite « deuxièmes positions P2 ».

Une pluralité de deuxièmes positions P2 du bras 48 sont illustrées sur les figures 3 à 6.

Chaque deuxième position P2 est distincte de la première position P1.

Dans chaque deuxième position P2, le bras 48 s'étend au moins en partie en travers de la première voie 28 selon la direction transversale Y. Alors, dans la deuxième position P2 du bras 48, la projection orthogonale du bras 48 dans le plan de la première voie 28 est située au moins en partie sur la première voie 28. En particulier, dans la deuxième position P2, la projection orthogonale de l'extrémité distale 68 du bras 48 dans le plan de la première voie 28 est située au moins en partie sur la première voie 28.

Les figures 3 à 5 montrent le bras 48 dans des deuxièmes positions intermédiaires, notée P2ᵢ.

Dans chaque deuxième position intermédiaire P2ᵢ, le bras 48 s'étend en partie sur la première voie 28.

La figure 6 montre une deuxième position P2 du bras 48 qui correspond à l'extension maximale du bras 48. La position d'extension maximale du bras 48 est notée P2ₘₐₓ.

Dans le cas d'espèce, dans la position P2ₘₐₓ d'extension maximale du bras 48, le bras 48 s'étend en travers de toute la première voie 28. Autrement, dit la projection orthogonale du bras 48 dans le plan de la première voie 28 intercepte toute la largeur de la première voie 28.

En outre, dans la position P2ₘₐₓ, l'extrémité distale 68 du bras 48 est située à l'interface entre la première voie 28 et la deuxième voie 30. L'interface entre la première voie 28 et la deuxième voie 30 est représentée par une ligne en pointillés sur les figures 2à 10.

La référence P2 est utilisée pour désigner indifféremment une position intermédiaire P2ᵢ ou la position P2ₘₐₓ d'extension maximale. Ainsi, le bras 48 est mobile en translation le long de la direction transversale Y entre la première position P1 et la pluralité de deuxièmes positions P2 pour forcer la bouteille 12 de la première voie 28 à suivre la deuxième voie 30.

Dans chaque deuxième position P2, le bras 48 est configuré pour forcer la bouteille12 de la première voie 28 à suivre la deuxième voie 30.

Dans le présent exemple de réalisation, le bras 48 forme un poussoir.

L'unité d'entraînement 50 du bras 48 comprend, par exemple, un logement 70 et un moteur électrique (non représenté sur les figures).

Le logement 70 est fixé sur le support 40 du dispositif de tri 24.

Le logement 70 est agencé à l'extérieur de la première voie 28.

Le logement 70 loge au moins en partie les tiges 66.

Le moteur électrique est configuré pour entraîner le bras 48 en translation par rapport au logement 70 entre la première position P1 et la pluralité de deuxièmes positions P2.

Le moteur électrique est logé dans le logement 70.

Dans le cas d'espèce, le bras 48, le logement 70 et l'unité d'entraînement 50 forment un vérin électromécanique.

Le calculateur 52 comporte une mémoire (non représentée sur les figures).

La mémoire du calculateur 52 mémorise au moins une base de données.

Dans le cas d'espèce, le calculateur 52 mémorise une première base de données et une deuxième base de données.

La première base de données comprend des données relatives aux bouteilles 12.

Par exemple, la première base de données comprend, en outre, des données relatives à un nombre de bouteilles 12, par exemple un nombre de bouteilles 12 de la commande.

Ainsi, à titre d'illustration, la première base de données est représentative d'une commande de bouteilles 12.

La deuxième base de données mémorise des données relatives à la puce 20, à savoir des identifiants des puces 20.

Les données relatives aux bouteilles 12 et aux puces 20 mémorisées dans la mémoire du calculateur 52 forment des données prédéfinies.

Le calculateur 52 est propre à comparer l'au moins une donnée lue par le lecteur de puce 46 aux données prédéfinies pour déterminer un état défectueux de la puce 20 ou un état valide de la puce 20.

Le calculateur 52 est propre à délivrer une loi de commande L du bras 48 commandant la position du bras 48. La loi de commande L du bras 48 dépend des données lues dans la mémoire de la puce 20.

La loi de commande L est la sortie d'une fonction, notée f, mémorisée dans une mémoire du calculateur 52.

La fonction f associe à des entrées E une sortie, soit la loi de commande L.

Autrement dit, f(E)=L.

Les entrées E de la fonction f comprennent au moins l'état de la puce 20, à savoir l'état valide ou l'état défectueux de la puce 20. La loi de commande L du bras 48 dépend donc de l'état défectueux ou de l'état valide de la puce 20.

Un état défectueux de la puce 20 peut correspondre à une puce 20 cassée.

En variante ou en complément, un état défectueux de la puce 20 correspond à une mauvaise connexion entre l'antenne et le microprocesseur de la puce 20.

Encore en variante ou en complément, un état défectueux correspond à un identifiant inconnu de la puce 20 dans la deuxième base de données.

La détermination de l'état défectueux et de l'état valide de la puce 20 par le calculateur 52 sera expliquée en référence au procédé de tri.

L'état valide de la puce 20 est défini par opposition à l'état défectueux.

En complément, la fonction f prend comme entrée E au moins l'un des paramètres d'entrée suivants :
- la distance selon la direction longitudinale X entre le lecteur de puce 46 et la deuxième voie 30,
- la vitesse d'entraînement des bouteilles 12 sur la première voie 28,
- une largeur de la première voie 28 mesurée selon la direction transversale Y,
- un poids de la bouteille 12 transportée,
- une position initiale du bras 48, correspondant à la première position P1 dans le repère X, Y, Z,
- la position du bras 48 dans la pluralité de deuxièmes position P2 dans le repère X, Y, Z,
- la distance minimale mesurée selon la direction longitudinale X entre deux bouteilles 12 sur le convoyeur 22,
- une vitesse de mouvement du bras 48, et
- un temps de réaction du bras 48.

La loi de commande L donne la position du bras 48 au cours du temps.

A titre illustratif, la position du bras 48 est un jeu de coordonnées du bras 48 dans le repère X, Y, Z.

La position du bras 48 est, par exemple, la position de l'extrémité distale 68 du bras 48.

La fonction f est telle que lorsque la puce 20 présente un état défectueux, la position de l'extrémité distale 68 du bras 48 est différente de la position P1. Autrement dit, la position de l'extrémité distale 68 du bras 48 au cours du temps comprend les positions P2, chaque position P2ᵢ, P2ₘₐₓ dépendant du temps.

La fonction f est aussi telle que lorsque la puce 20 est dans l'état valide, la position de l'extrémité distale 68 du bras 48 est égale à la première position P1.

Selon un exemple de réalisation particulier, la fonction f est une fonction intégrant au moins une autre entrée E parmi la liste de paramètres d'entrée définis ci-dessus.

A titre d'exemple, la fonction f comprend, outre l'état de la puce 20 comme entrée E, au moins une autre entrée E telle que le poids de la bouteille 12. La fonction f est, par exemple, telle que plus le poids de la bouteille 12 est important plus la puissance du moteur électrique entraînant le bras 48 est importante.

Selon encore un exemple, la fonction f comprend, outre l'état de la puce 20 comme entrée E, la vitesse d'entraînement des bouteilles 12. La fonction f est alors telle que plus la vitesse d'entraînement des bouteilles 12 sur le convoyeur 22 est élevée, plus la vitesse du moteur électrique entraînant le bras 48 est importante.

Dans le cas d'espèce, la loi de commande L commande aussi la configuration de l'indicateur visuel 56 au cours du temps.

L'unité d'affichage 54 comprend un écran tactile. Dans ce cas, l'unité d'affichage 54 et l'interface IHM sont confondues.

En variante, l'unité d'affichage 54 comprend un écran non tactile. Dans ce cas, l'interface IHM comprend, par exemple, un clavier.

L'indicateur 56 comprend, dans le cas d'espèce, une source lumineuse (non représentée sur les figures).

L'indicateur 56 présente au moins une première configuration et une deuxième configuration.

Dans la première configuration, l'indicateur 56 est représentatif de la première position P1 du bras 48. Dans la première configuration, les sources lumineuses sont éteintes.

Dans la deuxième configuration, l'indicateur 56 est représentatif du bras 48 dans la deuxième position P2. Dans la deuxième configuration, les sources lumineuses sont allumées ou clignotantes.

La loi de commande L du bras 48 est propre à également commander l'indicateur 56 dans l'une ou l'autre des configurations.

Dans le cas d'espèce, l'indicateur 56 est un indicateur visuel mais, en variante, l'indicateur 56 pourrait être un indicateur sonore.

Un procédé de tri mis en œuvre par le dispositif de tri 24 décrit précédemment est maintenant décrit.

Le procédé de tri de bouteilles 12 est décrit en relation avec une seule bouteille 12 mais se répète pour chaque autre bouteille 12 de la commande correspondante.

Initialement, le bras 48 est dans la première position P1 comme visible sur les figures 1 et 2.

Une bouteille 12 est positionnée sur le brin aller 32 de la bande transporteuse 26 du convoyeur 22, c'est-à-dire sur la première voie 28.

Le brin aller 32 entraîne la bouteille 12 selon la direction d'entraînement T.

Lorsque la bouteille 12 arrive à proximité du détecteur 42 de bouteilles, le détecteur 42 détecte la bouteille 12.

Une fois que le détecteur 42 a détecté une bouteille 12, le détecteur 42 active le lecteur de puce 46 dans la mode de fonctionnement actif.

Puis, la bouteille 12 arrive au niveau de l'unité d'habillage 44.

Les deux cylindres de positionnement 62 positionnent la bouteille 12 dans la position de réception de la puce 20.

Le cylindre d'application 64 applique la puce 20 sur le fût 14 de la bouteille 12 au-dessus de l'étiquette 16.

Puis, la bouteille 12 arrive en face du lecteur de puce 46.

Le lecteur de puce 46 écrit dans la mémoire de la puce 20 les informations relatives à la bouteille 12 qui sont répertoriées dans la première base de données pour cette bouteille 12.

Après l'écriture dans la puce 20, le lecteur de puce 46 lit les données écrites relatives à la bouteille 12 et l'identifiant de la puce 20 mémorisées dans la mémoire de la puce 20.

Le calculateur 52 compare les données lues relatives à la bouteille 12 aux données répertoriées dans la première base de données relative à cette bouteille 12 ainsi que l'identifiant de la puce 20 aux données de la deuxième base de données.

Si les données lues relatives à la bouteille 12 sont différentes des données mémorisées dans la première base de données pour cette bouteille 12 et/ou si l'identifiant lu est différent de tous les identifiants répertoriés dans la deuxième base de données, un état défectueux de la puce 20 de cette bouteille 12 est déterminé.

Les données lues différentes des données prédéfinies mémorisées correspondent par exemple au moins à l'une des caractéristiques suivantes : une absence de données lue, une donnée lue incomplète, un identifiant de la puce 20 inconnu.

Dans ce cas, le calculateur 52 détermine un état défectueux de la puce 20.

Comme suite à la détermination d'un état défectueux de la puce 20, le calculateur 52 délivre la loi de commande L du bras 48. La loi de commande L est la sortie de la fonction f qui prend en entrée E au moins l'état défectueux de la puce 20.

En variante, la fonction f comprend au moins une autre entrée de la liste de paramètres d'entrées définie précédemment.

Le calculateur 52 délivre alors la loi de commande L du bras 48 qui est fonction de l'état défectueux de la puce 20.

La loi de commande L donne la pluralité de deuxième position P2 ainsi que la position P1 du bras 48 en fonction du temps.

En particulier, la loi de commande L donne la pluralité de positions intermédiaire P2ᵢ et la position d'extension maximale P2ₘₐₓ en fonction du temps.

La loi de commande L commande alors le bras 48 en translation selon la direction transversale Y depuis la première position P1 dans une pluralité de deuxièmes positions intermédiaire P2ᵢ (visibles sur les figures 3 à 5) jusqu'à la position P2ₘₐₓ d'extension maximale (visible sur la figure 6).

Dans chaque deuxième position P2, le bras 48 force la bouteille 12 de la première voie 48 à suivre la deuxième voie 30. Dans les deuxièmes positions P2, l'extrémité distale 68 du bras 48 est en contact avec la bouteille 12.

Une fois que le bras 48 a atteint la position P2ₘₐₓ d'extension maximale, la loi de commande L commande le retour du bras 48 dans la première position P1 (visible sur les figures 1 et 2).

En outre, la loi de commande L comprend également la commande de l'indicateur visuel 56 dans la deuxième configuration. Alors, la loi de commande L commande l'allumage des sources lumineuses de l'indicateur visuel 56.

Si lors de l'étape de comparaison, les données lues relative à la bouteille 12 sont analogues aux données mémorisées dans la première base de données et si les données relatives à la puce 20 sont analogues à au moins une donnée de la deuxième base de données, le calculateur 52 détermine un état valide de la puce 20.

Le calculateur 52 délivre ensuite une loi de commande L qui est la sortie de la fonction f prenant au moins comme entrée E l'état valide de la puce 20. Autrement dit, la loi de commande L dépend de l'état valide de la puce 20.

La loi de commande L délivre la position du bras 48 dans la première position P1. Alors, la loi de commande L maintient le bras 48 dans la première position P1. Dans ce cas, le bras 48 reste dans la première position P1 à l'écart de la première voie 28.

La loi de commande L commande aussi l'indicateur visuel 56 dans la première configuration. Ainsi, la loi de commande L maintient les sources lumineuses de l'indicateur visuel 56 éteintes.

En outre, le nombre de bouteilles 12 mémorisé dans la première base de données est décrémenté d'une bouteille 12.

Le dispositif de tri 24 permet donc de contrôler de manière maîtrisée et optimale la commande du distributeur ou du revendeur.

En effet, les puces 20 sont contrôlées de manière automatique et le dispositif de tri 24 permet de trier les bouteilles 12 en éliminant les bouteilles 12 dont la puce 20 est défectueuse. Le dispositif de tri 24 permet donc un contrôle accéléré des bouteilles 12 munies de puces 20 en s'affranchissant d'un contrôle manuel des bouteilles, particulièrement long et fastidieux.

En outre, le dispositif de tri 24 permet de contrôler de manière automatique le nombre de bouteilles 12 de la commande. Cela permet notamment d'éviter des erreurs dans la comptabilisation des bouteilles 12.

Le dispositif de tri 24 permet donc une mise en caisse rapide des bouteilles 12 tout en assurant la validité des puces 20 portées par les bouteilles 12.

En variante, le lecteur de puce 46 n'est pas apte à écrire dans la mémoire de la puce 20. Dans ce cas, le dispositif de tri 24 peut ne pas comprendre d'unité d'habillage 44.

Par exemple, les bouteilles 12 sont initialement pourvues de la puce 20 mémorisant les données relatives à la bouteille 12 et à la puce 20 avant de passer dans le dispositif de tri 24.

Le procédé de tri diffère du procédé de tri décrit précédemment diffère en ce qu'il ne comporte pas d'étape d'écriture dans la puce 20.

Encore en variante, le dispositif de tri 24 comprend, en outre, un lecteur de code.

Dans ce mode de réalisation, la bouteille 12 comprend, outre la puce électronique 20, un code à barres ou un code carré, représentatif d'une ou plusieurs informations additionnelles relatives à la bouteille 12.

Le lecteur de code est propre à lire la ou chaque information additionnelle.

Le lecteur de code est, par exemple, connecté au lecteur de puce 46.

En outre, dans le cas d'espèce, le lecteur de code est disposé en amont du lecteur de puce 46 selon la direction d'entraînement T sur la première voie 28.

Le procédé de tri diffère du procédé de tri décrit précédemment diffère en ce qu'il comporte, préalablement à la lecture, par le lecteur de puce 46, des données mémorisées dans la puce 20, la lecture des informations additionnelles relatives à la bouteille 12.

Ainsi, lorsque la bouteille 12 arrive en face du lecteur de puce 46, le lecteur de puce 46 écrit les informations relatives à la puce 20 dans la mémoire de la puce 20 ainsi que les informations additionnelles lues.

Selon encore une variante, le dispositif de tri 24 comprend, en outre, un deuxième lecteur de puce.

Le deuxième lecteur de puce est par exemple un lecteur manuel. Par exemple, le lecteur de puce est un assistant personnel numérique plus généralement désigné sous le sigle PDA pour le terme anglais de « personal digital assistant ».

Le procédé de tri diffère du procédé de tri décrit précédemment diffère en ce qu'il comporte la lecture de la puce 20 en utilisant le deuxième lecteur de puce.

Le deuxième lecteur de puce permet, par exemple, de lire des puces 20 positionnées sur des bouteilles 12 de plus grandes dimensions que le lecteur de puce 46 décrit dans le mode de réalisation des figures 1 à 3 ne pourrait pas lire.

Encore un autre mode de réalisation du dispositif de tri 24 est décrit dans la suite en référence aux figures 7 à 10. Ce mode de réalisation est décrit uniquement par différence au mode de réalisation des figures 1 à 6.

Dans ce mode de réalisation, l'unique différence concerne le bras 48 et l'unité 50 d'entraînement du bras 48.

Dans ce mode de réalisation, le bras 48 est mobile en rotation autour de la direction verticale Z.

Le bras 48 comporte une paroi 72, par exemple, de forme parallélépipédique.

La paroi 72 est agencée en saillie de la première voie 28 et du fond 36 de la deuxième voie 30.

La paroi 72 présente deux faces latérales.

Dans le cas d'espèce, l'une des faces latérales est destinée à être en contact avec la bouteille 12.

Dans la suite, la position du bras 48 est, par exemple, repérée par la position de l'extrémité libre de la paroi 72 dans le repère X, Y, Z.

Dans la première position P1 du bras 48, la paroi 72 est à l'écart de la première voie 28.

Dans la première position P1 du bras 48, la paroi 72 est située dans la deuxième voie 30. Autrement dit, la projection orthogonale du bras 48 dans le plan de la première voie 28 est située à l'extérieur de la première voie 28.

Le bras 48 est configuré pour présenter une pluralité de deuxièmes positions P2. Une pluralité de deuxièmes positions P2 sont montrées sur les figures 8 à 10.

Chaque deuxième position P2 est distincte de la première position P1.

Dans chaque deuxième position P2, le bras 48 s'étendant au moins en partie en travers de la première voie 28. Autrement dit, dans chaque deuxième position P2, la projection orthogonale de la paroi 72 dans le plan de la première voie 28 est située au moins en partie sur la première voie 28.

La figure 8 montre le bras 48 dans la position P2ₘₐₓ d'extension maximale. La position P2ₘₐₓ d'extension maximale correspond à l'angle de rotation maximale du bras 48 depuis la première position P1.

Par exemple, dans la position P2ₘₐₓ d'extension maximale du bras 48, le bras 48 s'étend en travers de toute la première voie 28.

Dans chaque deuxième position P2, le bras 48 est configuré pour forcer la bouteille 12 de la première voie 28 à suivre la deuxième voie 30.

Ainsi, le bras 48 est mobile entre la première position P1 et la position de rotation maximale P2ₘₐₓ en passant par une pluralité de deuxièmes positions intermédiaires P2ᵢ.

Le logement 70 loge le moteur électrique. Par exemple, le logement 70 est agencé dans la deuxième voie 30, à l'écart de la première et de la deuxième voies 28.

Le moteur électrique (non représenté sur les figures) est configuré pour entraîner le bras 48 en rotation autour de l'axe vertical Z.

Le procédé de tri est décrit par différence au procédé de tri décrit en référence auxfigures 7 à 10.

Initialement, le bras 48 est dans la première position P1.

Dans le cas où le calculateur 52 détermine un état défectueux de la puce 20, le calculateur 52 délivre la loi de commande L. La loi de commande L est la sortie de la fonction f qui prend au moins en entrée l'état défectueux de la puce 20.

La loi de commande L délivrée donne la position du bras 48 dans la pluralité de deuxièmes positions P2 au cours du temps.

En particulier, la loi de commande L donne la position du bras dans la position d'extension maximale P2ₘₐₓ et la pluralité de positions intermédiaire P2ᵢ en fonction du temps.

Ainsi, dans le présent exemple de réalisation, depuis la position initiale P1 (visible sur la figure 7), le bras 48 est d'abord commandé en rotation dans la position d'extension maximale P2ₘₐₓ. Ainsi, la bouteille 12 dont la puce 20 est défectueuse entraînée sur la première voie 28 entre en contact avec la paroi 72 du bras 48 et est bloquée par le bras 48.

Puis, depuis la position d'extension maximale P2ₘₐₓ, le bras 48 est commandé en rotation dans la pluralité de deuxièmes positions intermédiaires P2ᵢ (figures 9 et 10) jusqu'à la première position P1 pour forcer la bouteille 12 à suivre la deuxième voie 30.

Ainsi, dans la pluralité de deuxièmes positions P2, le bras 48 force la bouteille 12 à entrer dans la deuxième voie 30.

Dans ce mode de réalisation, le bras 48 forme un aiguillage.

Le dispositif de tri 24 permet donc, avec une mise en œuvre aisée, une augmentation de la capacité à mettre les conteneurs 12 en caisse et une accélération du contrôle des commandes de conteneurs.

En particulier, grâce au dispositif de tri 24, les conteneurs 12 destinés à être mis en caisse pour une commande présentant des puces 20 défectueuses sont triés de manière automatique, ce qui permet de gagner un temps considérable et de libérer de la main d'œuvre pour d'autres tâches.

## Revendications

1. Dispositif de tri (24) d'une bouteille (12) contenant un liquide alcoolisé pour un convoyeur (22) de bouteilles contenant un liquide alcoolisé, la bouteille (12) contenant le liquide alcoolisé comprenant une puce électronique (20) comportant une mémoire mémorisant au moins une donnée parmi une donnée relative à la bouteille (12) contenant le liquide alcoolisé et une donnée relative à la puce électronique (20), le convoyeur (22) étant propre à entraîner la bouteille (12) contenant le liquide alcoolisé, le convoyeur (22) présentant au moins une première voie (28) et une deuxième voie (30), le dispositif de tri (24) comprenant :
- un lecteur de puce (46) configuré pour lire l'au moins une donnée mémorisée dans la mémoire de la puce électronique (20), dite donnée lue,
- un bras (48) mobile entre une première position (P1) et au moins une deuxième position de guidage (P2), l'au moins une deuxième position de guidage (P2) étant distincte de la première position (P1), et dans l'au moins une deuxième position de guidage (P2), le bras (48) étant configuré pour forcer la bouteille (12) contenant le liquide alcoolisé de la première voie (28) à suivre la deuxième voie (30),
- un calculateur (52) propre à délivrer une loi de commande (L) du bras (48) commandant la position du bras (48), la loi de commande (L) du bras (48) dépendant de l'au moins une donnée lue,
le calculateur (52) comprenant une mémoire mémorisant au moins une base de données, l'au moins une base de données comprenant au moins une donnée prédéfinie parmi une donnée prédéfinie relative à la bouteille (12) contenant le liquide alcoolisé et une donnée prédéfinie relative à la puce électronique (20) et, dans lequel, le calculateur (52) est propre à comparer l'au moins une donnée lue à l'au moins une donnée prédéfinie pour déterminer un état défectueux de la puce électronique (20), la loi de commande (L) du bras (48) dépendant de l'état défectueux de la puce électronique (20).

2. Dispositif de tri selon la revendication 1, dans lequel dans la première position (P1), le bras (48) est à l'écart de la première voie (28) et dans l'au moins une deuxième position de guidage (P2), le bras (48) s'étend au moins en partie en travers de la première voie (28).

3. Dispositif de tri selon la revendication 1 ou 2, dans lequel le bras (48) est mobile entre une première position (P1) et une pluralité de deuxièmes positions de guidage (P2) pour forcer la bouteille (12) contenant le liquide alcoolisé à suivre la deuxième voie (30), le bras (48) s'étendant au moins en partie en travers de la première voie (28) dans chaque deuxième position de guidage (P2).

4. Dispositif de tri selon l'une quelconque des revendications 1 à 3, dans lequel le bras (48) forme un poussoir et est mobile en translation entre la première position (P1) et l'au moins une deuxième position (P2), le bras (48) présentant notamment une extrémité distale (68) destinée à être en contact avec la bouteille (12) contenant le liquide alcoolisé.

5. Dispositif de tri selon l'une quelconque des revendications 1 à 3, dans lequel le bras (48) est mobile en rotation entre la première position (P1) et l'au moins une deuxième position de guidage (P2), le bras (48) présentant notamment une paroi (72) destinée à être en contact avec la bouteille (12) contenant le liquide alcoolisé.

6. Dispositif de tri selon l'une quelconque des revendications 1 à 3, comprenant en outre une unité d'habillage (44) des bouteilles (12) contenant le liquide alcoolisé configurée pour déposer la puce électronique (20) sur la bouteille (12) contenant le liquide alcoolisé.

7. Installation (10) de tri d'une bouteille (12) contenant un liquide alcoolisé, l'installation (10) comprenant :
- un convoyeur (22) propre à entraîner la bouteille (12) contenant le liquide alcoolisé à trier, et
- un dispositif de tri (24) d'une bouteille (12) contenant un liquide alcoolisé selon l'une quelconque des revendications 1 à 6, le dispositif de tri (24) étant configuré pour trier la bouteille (12) contenant le liquide alcoolisé entraînée par le convoyeur (22).

8. Procédé de tri mis en œuvre par un dispositif de tri (24) d'une bouteille (12) contenant un liquide alcoolisé pour un convoyeur (22) de bouteilles contenant un liquide alcoolisé, la bouteille (12) contenant le liquide alcoolisé comprenant une puce électronique (20) comportant une mémoire mémorisant au moins une donnée parmi une donnée relative à la bouteille (12) contenant le liquide alcoolisé et une donnée relative à la puce électronique (20), le convoyeur (22) étant propre à entraîner la bouteille (12) contenant le liquide alcoolisé, le convoyeur (22) présentant au moins une première voie (28) et une deuxième voie (30), le dispositif de tri (24) comprenant :
- un lecteur de puce (46) configuré pour lire l'au moins une donnée mémorisée dans la mémoire de la puce électronique (20), dite donnée lue,
- un bras (48) mobile entre une première position (P1) et au moins une deuxième position de guidage (P2), l'au moins une deuxième position de guidage (P2) étant distincte de la première position (P1), et dans l'au moins une deuxième position de guidage (P2), le bras (48) étant configuré pour forcer la bouteille (12) contenant le liquide alcoolisé de la première voie (28) à suivre la deuxième voie (30),
- un calculateur (52) propre à délivrer une loi de commande du bras (48) commandant la position du bras (48), la loi de commande (L) du bras (48) dépendant de l'au moins une donnée lue,
le calculateur (52) comprenant une mémoire mémorisant au moins une base de données, l'au moins une base de données comprenant au moins une donnée prédéfinie parmi une donnée prédéfinie relative à la bouteille (12) contenant le liquide alcoolisé et une donnée prédéfinie relative à la puce électronique (20) et, dans lequel, le calculateur (52) est propre à comparer l'au moins une donnée lue à l'au moins une donnée prédéfinie pour déterminer un état défectueux de la puce électronique (20), la loi de commande (L) du bras (48) dépendant de l'état défectueux de la puce électronique (20),
le procédé comprenant les étapes de :
- lecture, par le lecteur de puce (48), de l'au moins une donnée mémorisée par la mémoire de la puce électronique (20) de la bouteille (12) contenant le liquide alcoolisé,
- délivrance, par le calculateur (52), de la loi de commande (L) dépendant de l'au moins une donnée lue,
- commande de la position du bras (48) selon la loi de commande (L) du bras (48).

## Patentansprüche

1. Sortiervorrichtung (24) einer Flasche (12), die eine alkoholische Flüssigkeit enthält, für einen Förderer (22) für Flaschen, die eine alkoholische Flüssigkeit enthalten, die Flasche (12), die die alkoholische Flüssigkeit enthält, umfassend einen Mikrochip (20), der einen Speicher aufweist, der mindestens einen Datensatz von Daten in Bezug auf die Flasche (12), die die alkoholische Flüssigkeit enthält, und einen Datensatz in Bezug auf den Mikrochip (20) speichert, wobei der Förderer (22) geeignet ist, um die Flasche (12) anzutreiben, die die alkoholische Flüssigkeit enthält, der Förderer (22) mindestens eine erste Bahn (28) und eine zweite Bahn (30) aufweist, die Sortiervorrichtung (24) umfassend:
- ein Chip-Lesegerät (46), das konfiguriert ist, um mindestens Daten zu lesen, die in dem Speicher des Mikrochips (20) gespeichert sind, die sogenannten gelesenen Daten,
- einen Arm (48), der zwischen einer ersten Position (P1) und mindestens einer zweiten Führungsposition (P2) bewegbar ist, wobei die mindestens eine zweite Führungsposition (P2) von der ersten Position (P1) verschieden ist, und der Arm (48) in der mindestens einer zweiten Führungsposition (P2) konfiguriert ist, um die Flasche (12), die die alkoholische Flüssigkeit enthält, von der ersten Bahn (28) auf die zweite Bahn (30) zu zwingen,
- einen Rechner (52), der geeignet ist, um eine Steuerregel (L) des Arms (48) bereitzustellen, die die Position des Arms (48) steuert, wobei die Steuerregel (L) des Arms (48) von den mindestens einen gelesenen Datensatz abhängt,
der Rechner (52) umfassend einen Speicher, der mindestens eine Datenbank speichert, die mindestens eine Datenbank umfassend mindestens einen vordefinierten Datensatz von vordefinierten Daten in Bezug auf die Flasche (12), die die alkoholische Flüssigkeit enthält, und einen vordefinierten Datensatz in Bezug auf den Mikrochip (20), und wobei der Rechner (52) geeignet ist, um den mindestens einen gelesenen Datensatz mit dem mindestens einen vordefinierten Datensatz zu vergleichen, um einen fehlerhaften Zustand des Mikrochips (20) zu bestimmen, die Steuerregel (L) des Arms (48) von dem fehlerhaften Zustand des Mikrochips (20) abhängt.

2. Sortiervorrichtung nach Anspruch 1, wobei der Arm (48) in der ersten Position (P1) von der ersten Bahn (28) beabstandet ist und sich der Arm (48) in der mindestens eine zweite Führungsposition (P2) mindestens teilweise quer über die erste Bahn (28) erstreckt.

3. Sortiervorrichtung nach Anspruch 1 oder 2, wobei der Arm (48) zwischen einer ersten Position (P1) und einer Vielzahl von zweiten Führungspositionen (P2) bewegbar ist, um die Flasche (12), die die alkoholhaltige Flüssigkeit enthält, zu zwingen, der zweiten Bahn (30) zu folgen, sich der Arm (48) in jeder zweiten Führungsposition (P2) zumindest teilweise quer über die erste Bahn (28) erstreckt.

4. Sortiervorrichtung nach einem der Ansprüche 1 bis 3, wobei der Arm (48) einen Schieber bildet und zwischen der ersten Position (P1) und der mindestens eine zweite Position (P2) verschiebbar ist, wobei der Arm (48) insbesondere ein distales Ende (68) aufweist, das dazu bestimmt ist, mit der Flasche (12) in Kontakt zu sein, die die alkoholische Flüssigkeit enthält.

5. Sortiervorrichtung nach einem der Ansprüche 1 bis 3, wobei der Arm (48) zwischen der ersten Position (P1) und der mindestens eine zweite Führungsposition (P2) drehbar ist, wobei der Arm (48) insbesondere eine Wand (72) aufweist, die dazu bestimmt ist, mit der Flasche (12), die die alkoholische Flüssigkeit enthält, in Kontakt zu sein.

6. Sortiervorrichtung nach einem der Ansprüche 1 bis 3, ferner umfassend eine Verkleidungseinheit (44) der Flaschen (12), die die alkoholische Flüssigkeit enthalten, die konfiguriert ist, um den Mikrochip (20) an der Flasche (12) anzubringen, die die alkoholische Flüssigkeit enthält.

7. Sortieranlage (10) einer Flasche (12), die eine alkoholhaltige Flüssigkeit enthält, die Anlage (10) umfassend:
- einen Förderer (22), der geeignet ist, um die zu sortierende Flasche (12) anzutreiben, die die alkoholische Flüssigkeit enthält, und
- eine Sortiervorrichtung (24) einer Flasche (12), die eine alkoholische Flüssigkeit enthält, nach einem der Ansprüche 1 bis 6, wobei die Sortiervorrichtung (24) konfiguriert ist, um die Flasche (12), die die alkoholische Flüssigkeit enthält und von dem Förderer (22) angetrieben wird, zu sortieren.

8. Sortierverfahren, das von einer Sortiervorrichtung (24) einer Flasche (12), die eine alkoholische Flüssigkeit enthält, für einen Förderer (22) von Flaschen, die eine alkoholische Flüssigkeit enthalten, durchgeführt wird, die Flasche (12), die die alkoholische Flüssigkeit enthält, umfassend einen Mikrochip (20), der einen Speicher aufweist, der mindestens einen Datensatz von Daten in Bezug auf die Flasche (12), die die alkoholische Flüssigkeit enthält, und einen Datensatz in Bezug auf den Mikrochip (20) speichert, wobei der Förderer (22) geeignet ist, um die Flasche (12) anzutreiben, die die alkoholische Flüssigkeit enthält, der Förderer (22) mindestens eine erste Bahn (28) und eine zweite Bahn (30) aufweist, die Sortiervorrichtung (24) umfassend:
- ein Chip-Lesegerät (46), das konfiguriert ist, um mindestens Daten zu lesen, die in dem Speicher des Mikrochips (20) gespeichert sind, die sogenannten gelesenen Daten,
- einen Arm (48), der zwischen einer ersten Position (P1) und mindestens einer zweiten Führungsposition (P2) bewegbar ist, wobei die mindestens eine zweite Führungsposition (P2) von der ersten Position (P1) verschieden ist, und der Arm (48) in der mindestens eine zweite Führungsposition (P2) konfiguriert ist, um die Flasche (12), die die alkoholische Flüssigkeit enthält, von der ersten Bahn (28) auf die zweite Bahn (30) zu zwingen,
- einen Rechner (52), der geeignet ist, um eine Steuerregel des Arms (48) bereitzustellen, die die Position des Arms (48) steuert, wobei die Steuerregel (L) des Arms (48) von das mindestens einen gelesenen Datensatz abhängt,
der Rechner (52) umfassend einen Speicher, der mindestens eine Datenbank speichert, die mindestens eine Datenbank umfassend mindestens einen vordefinierten Datensatz von vordefinierten Daten in Bezug auf die Flasche (12), die die alkoholische Flüssigkeit enthält, und einen vordefinierten Datensatz in Bezug auf den Mikrochip (20), und wobei der Rechner (52) geeignet ist, um den mindestens einen gelesenen Datensatz mit dem mindestens einen vordefinierten Datensatz zu vergleichen, um einen fehlerhaften Zustand des Mikrochips (20) zu bestimmen, die Steuerregel (L) des Arms (48) von dem fehlerhaften Zustand des Mikrochips (20) abhängt,
das Verfahren umfassend die folgenden Schritte:
- Lesen, durch das Chip-Lesegerät (48), von mindestens einem Datensatz, der durch den Speicher des Mikrochips (20) der Flasche (12), die die alkoholische Flüssigkeit enthält, gespeichert ist,
- Ausgeben, durch den Rechner (52), der Steuerregel (L), die von dem mindestens einen gelesenen Datensatz abhängt,
- Steuern der Position des Arms (48) gemäß der Steuerregel (L) des Arms (48).

## Claims

1. A sorting device (24) for sorting a bottle (12) containing an alcoholic liquid for a conveyor (22) of bottles (12) containing an alcoholic liquid, the bottle (12) containing the alcoholic liquid comprising an electronic chip (20) comprising a memory storing at least one data item from among a data item relating to the bottle (12) and a data item relating to the electronic chip (20), the conveyor (22) being adapted to drive the bottle (12) containing the alcoholic liquid, the conveyor (22) having at least a first path (28) and a second path (30), the sorting device (24) comprising:
- a chip reader (46) configured to read the at least one data item stored in the memory of the electronic chip (20), referred to as read data,
- an arm (48) movable between a first position (P1) and at least one second guiding position (P2), the at least one second guiding position (P2) being distinct from the first position (P1), and in the at least one second guiding position (P2), the arm (48) being configured to force the bottle (12) containing the alcoholic liquid from the first path (28) to follow the second path (30),
- a calculator (52) adapted to output a control law (L) for the arm (48) controlling the position of the arm (48), the control law (L) for the arm (48) being dependent on the at least one read data,
the calculator (52) comprising a memory storing at least one database, the at least one database comprising at least one predefined data item from among a predefined data item relating to the bottle (12) containing the alcoholic liquid and a predefined data item relating to the electronic chip (20), and wherein the calculator (52) is adapted to compare the at least one read data with the at least one predefined data item in order to determine a defective state of the electronic chip (20), the control law (L) of the arm (48) depending on the defective state of the electronic chip (20).

2. The sorting device according to claim 1, wherein in the first position (P1), the arm (48) is away from the first path (28) and in the at least one second guiding position (P2), the arm (48) extends at least partially across the first path (28).

3. The sorting device according to claim 1 or 2, wherein the arm (48) is movable between a first position (P1) and a plurality of second guiding positions (P2) to force the bottle (12) containing the alcoholic liquid along the second path (30), the arm (48) extending at least partially across the first path (28) in each second guiding position (P2).

4. The sorting device according to any one of claims 1 to 3, wherein the arm (48) forms a pusher and is mobile in translation between the first position (P1) and the at least one second position (P2), the arm (48) having in particular a distal end (68) intended to be in contact with the bottle (12) containing the alcoholic liquid.

5. The sorting device according to any one of claims 1 to 3, wherein the arm (48) is rotatable between the first position (P1) and the at least one second position (P2), the arm (48) having in particular a distal end (72) intended to be in contact with the bottle (12) containing the alcoholic liquid.

6. The sorting device according to any one of claims 1 to 3, further comprising a trim unit (44) of the bottles (12) containing the alcoholic liquid configured to deposit the electronic chip (20) on the bottle (12) containing the alcoholic liquid.

7. A facility (10) for sorting a bottle (12) containing the alcoholic liquid, the facility (10) comprising:
- a conveyor (22) capable of driving the bottle (12) containing the alcoholic liquid to be sorted, and
- a sorting device (24) for sorting a bottle (12) containing the alcoholic liquid according to any of claims 1 to 6, the sorting device (24) being configured to sort the bottle (12) containing the alcoholic liquid driven by the conveyor (22).

8. A sorting method implemented by a sorting device (24) for sorting a bottle (12) containing an alcoholic liquid for a conveyor (22) of bottles (12) containing an alcoholic liquid, the bottle (12) containing the alcoholic liquid comprising an electronic chip (20) comprising a memory storing at least one data item from among a data item relating to the bottle (12) containing the alcoholic liquid and a data item relating to the electronic chip (20), the conveyor (22) being adapted to drive the bottle (12) containing the alcoholic liquid, the conveyor (22) having at least a first path (28) and a second path (30), the sorting device (24) comprising:
- a chip reader (46) configured to read the at least one data item stored in the memory of the electronic chip (20), referred to as read data,
- an arm (48) movable between a first position (P1) and at least one second guiding position (P2), the at least one second guiding position (P2) being distinct from the first position (P1), and in the at least one second guiding position (P2), the arm (48) being configured to force the bottle (12) containing the alcoholic liquid from the first path (28) to follow the second path (30),
- a calculator (52) adapted to output a control law for the arm (48) controlling the position of the arm (48), the control law (L) for the arm (48) being dependent on the at least one data item read,
the calculator (52) comprising a memory storing at least one database, the at least one database comprising at least one predefined data item from among a predefined data item relating to the bottle (12) containing the alcoholic liquid and a predefined data item relating to the electronic chip (20), and wherein the calculator (52) is adapted to compare the at least one read data with the at least one predefined data item in order to determine a defective state of the electronic chip (20), the control law (L) of the arm (48) depending on the defective state of the electronic chip (20)
the method comprising the steps of:
- reading, by the chip reader (48), of the at least one data item stored by the memory of the electronic chip (20) of the bottle (12) containing the alcoholic liquid,
- outputting, by the calculator (52), of the control law (L) depending on the at least one read data,
- controlling the position of the arm (48) according to the control law (L) of the arm (48).
